# EUROPÄISCHE PATENTSCHRIFT

(11) **EP 0 039 931 B1**
(45) Veröffentlichungstag und Bekanntmachung des Hinweises auf die Patenterteilung: **15.08.1984**
(21) Anmeldenummer: 81103541.9
(22) Anmeldetag: 08.05.1981
(51) Int. Cl.: E04B 5/36, E04B 1/41

(54) **Bleibende Schalung für eine Betondecke, Verfahren zur Herstellung eines Plattenelementes aus Beton für eine solche Schalung und Anker hierfür**
Permanent form element as part of a concrete floor, method of producing a concrete slab for this formwork and anchoring device therefor
Coffrage perdu pour une dalle en béton, procédé de fabrication d'un panneau de béton destiné audit coffrage et ancre à cet effet

(30) Priorität: 09.05.1980 DE 3017840
(43) Veröffentlichungstag der Anmeldung: 18.11.1981
(73) Patentinhaber: Kaiser-Omnia Bausysteme Vertriebsgesellschaft mbH, D-6230 Frankfurt am Main 80 (DE)
(72) Erfinder:
(74) Vertreter: Blumbach Weser Bergen Kramer

## Beschreibung

Die Erfindung betriff eine bleibende Schalung für eine Betondecke, aus wenigstens zwei aneinandergrenzenden, vorgefertigten, montagesteifen Plattenelementen aus Beton gemäß dem Oberbegriff des Anspruches 1. Ferner bezieht sie sich auf ein Verfahren zur Herstellung eines Plattenelementes sowie einen Anker für die Schalung.

Vorgefertige Plattenelemente werden an zentraler Stelle in einer für den Transport geeigneten Größe, also z. B. in Abmessungen 2 m x 5,20 m oder 1 m x 5,20 m, gefertigt. Sie haben in der Regel eine Dicke von 4 cm und enthalten neben der statischen Bewehrung auch eine Versteifungsbewehrung in Form von aus der Platte vorstehenden Gitterträgern. Die Platten werden zur Baustelle gebracht und bilden eine bleibende Schalung zur Herstellung von Decken. Zu diesem Zweck werden derartige Plattenelemente nebeneinander auf die Stützmauern gelegt, soweit erforderlich Montageunterstützungen angebracht und Ortbeton in der erforderlichen Höhe aufgegossen.

Besonders bei großen Montagestützweiten können zwischen benachbarten Platten unterschiedliche Durchbiegungen auftreten, die zu einem sichtbaren Absatz auf der Unterseite der fertigen Decke führen. Um dies zu vermeiden, werden im allgemeinen zusätzliche Montageunterstützungen eingebaut.

Das Bereitstellen einer zusätzlichen Montageunterstützung, die erst wieder abgenommen werden kann, wenn der Ortbeton der Decke ausgehärtet ist, bedingt einen wesentlichen Aufwand.

Durch die US-A-62844024 ist eine bleibende Schalung für eine als Fahrbahn dienende Betondecke einer Brücke bekanntgeworden, bei der die Tragbalken durch Gitterträger überbrückt und an den Untergurten der Gitterträger mittels Haken vorgefertigte Plattenelemente aus Beton befestigt werden. Die Plattenelemente sind an den Stoßkanten in Form einer Nut-Feder-Verbindung ausgebildet, um die Unterseite benachbarter Plattenelemente auszurichten. Ferner sind in an den Stoßkanten benachbarter Plattenelemente angrenzenden Randbereichen dieser Plattenelemente Anker zur kraftschlüssigen Aufnahme eines Verbindungsgliedes befestigt, die mit Ihrem Fußteil im Beton des Plattenelementes verankert sind, bolzenförmig aus der Plattenoberseite vorstehen und im Abstand von dieser einen abgeflachten Kopf aufweisen. Das Verbindungsglied ist in Form einer Lasche mit zwei im Abstand der bolzenförmigen Vorsprünge der Anker vorgesehenen Schlitzen ausgebildet und wird nach dem Zusammenschieben benachbarter Plattenelemente, d. h. nach Herstellung der Nut-Feder-Verbindung auf die bolzenförmigen Vorsprunge aufgeschoben. Sie verhindert damit, daß sich der Abstand der benachbarten bolzenförmigen Vorsprünge vergrößern und die Nut-Feder-Verbindung lösen kann. Die Querkraftübertragung erfolgt über die Nut-Feder-Verbindung. Das laschenförmige Verbindungsglied übernimmt in Verbindung mit den bolzenförmigen Vorsprüngen lediglicht die Aufgabe einer Verriegelung.

Diese Konstruktion setzt speziell und genau gefertigte Plattenelemente voraus. Damit die Plattenelemente der Plattenebene zur Herstellung der Nut-Feder-Verbindung zusammengeschoben werden können, müssen sie entsprechend leicht, d. h. klein und dünn sein. Als Flächenabmessung werden in einem Ausführungsbeispiel 0,9 m x 0,9 m angegeben. Da die Plattenelemente erst an der Baustelle an den versteifenden Gitterträgern angebracht werden, ist die Konstruktion außerdem arbeitsintensiv.

Durch die LU-A-67 357 ist eine Baukonstruktion aus Fertigteilen bekanntgeworden, bei welcher massive Deckenelemente durch Kupplungseinrichtungen an den Stoßstellen kraftschlüssig verbunden werden. Zu diesem Zweck sind im Bereich der Stoßkanten der Fertigteile Aussparungen vorgesehen, in die jeweils Keillamellen der einen sowie der anderen Platte ragen, die durch Keile kraftschlüssig miteinander verbunden werben können. Die Verbindung ist hierbei so ausgebildet, daß benachbarte Fertigteile bei der Montage ausgerichtet werden können und damit ein Ausgleich von Bautoleranzen ermöglicht wird.

Bei dieser Konstruktion wird die Decke aus massiven vorgefertigten Platten gebildet, d. h. die Fertigteile dienen nicht als Schalung für eine Betondecke, so daß entsprechende Transportprobleme bestehen und es ist zum genauen Ausrichten dieser Fertigteile bei der Montage ein arbeitsaufwendiger Justierprozeß erforderlich.

Aufgabe der Erfindung ist es, mit vorgefertigten, großflächigen, montagesteifen Plattenelementen eine bleibende Schalung der im Gattungsbegriff genannten Art zu bilden, ohne daß eine Spezialausbildung der Stoßflächen der Plattenelemente erforderlich ist. Durch Festklemmen des Verbindungsgliedes an den aus der Plattenoberseite vorstehenden Ankern benachbarter Plattenelemente sollen die Unterkanten automatisch ausgerichtet werden können, so daß eine Beobachtung der Deckenunterseite und ein besonderer Justierprozeß nicht erforderlich sind.

Diese Aufgabe wird mittels einer Schalung mit den kennzeichnenden Merkmalen des Anspruches 1 gelöst. Vorteilhafte Ausgestaltungen der Erfindung sind den Unteransprüchen 2 bis 11 zu entnehmen. Ein Verfahren zur Herstellung eines Plattenelementes für eine solche Schalung ist durch Anspruch 12 gekennzeichnet. Die Ausbildung eines Ankers für eine solche Schalung ist durch die Ansprüche 13 für eine solche Schalung ist durch die Ansprüche 13 bis 15 gekennzeichnet.

Das Plattenelement für die erfindungsgemäße Schalung weist im Bereicht der an das benachbarte Plattenelement angrenzenden Stoßkante wenigstens einen Anker auf, der mit dem korrespondierenden Anker des benachbarten Plattenelementes durch ein Verbindungsglied kraftschlüssig verbunden werden kann, so daß hier auf einfache Weise eine Verbindungsstelle geschaffen wird, die in der Lage ist, Querkräfte von dem einen Plattenelement auf das andere Plattenelement zu übertragen und damit eine unterschiedliche Durchbiegung der Plattenelemente an dieser Stelle zu verhindern.

Die Kraftschlüssige Verbindung muß einerseits der Tatsache Rechnung tragen, daß die Dickenabmessungen der beiden Platten im Bereich der Verbindungsstelle aus Fertigungsgründen etwas unterschiedlich sind und es muß außerdem möglich sein, sowohl nach oben als auch nach unten wirkende Querkräfte zu übertragen. Die letztgenannte Forderung trägt der Tatsache Rechnung, daß nicht von vornherein bestimmt werden kann, auf welches der Plattenelemente zunächst eine Belastung aufgebracht wird.

Falls erforderlich, können längs der Stoßfuge zweier benachbarter Plattenelemente mehr als ein durch Anker und ein Verbindungsglied gebildete kraftschlüssige Verbindungsstellen vorgesehen werden. Damit diese durch einheitliche Plattenelemente realisiert werden können, wird die Lage der Anker vorzugsweise axialsymmetrisch gewählt.

Die Erfindung wird durch Ausführungsbeispiele an Hand von 11 Figuren näher erläutert. Es zeigen :
Figur 1 schematisch die Anordnung einiger Plattenelemente, die die bleibenden Schalung für eine Decke bilden,
Figur 2 den Schnitt 11-11 von Fig. 1
Figur 3 den Schnitt 111-111 von Fig. 2
Figur 4 einen der Fig. 2 entsprechenden Schnitt eines dritten Ausführungsbeispiels
Figur 5 den Schnitt V-V von Fig. 4
Figur 6 eine perspektivische Ansicht des bei der Ausführungsform nach den Fig. 6 und 7 eingesetzten Ankers
Figuren 7 bis 10 weitere perspektivische Ansichten von Ankern für kraftschlüssige Verbindung.

Fig. 1 zeigt in einer Draufsicht drei nebeneinander liegende Plattenelemente 1, 2 und 3 aus Beton, die auf Stützmauern 5, 6 und 7 aufgelegt sind und die bleibende Schalung für eine Betondecke bilden. Neben einer nicht dargestellten statischen Bewehrung aus Betonstahlmatten und Bewehrungsstäben für die fertige Decke enthält jedes Plattenelement auch eine Versteifungsbewehrung, vorzugsweise aus Gitterträgern, die bei dem Plattenelement 1 durch strichpunktierte Linien 8 angedeutet sind. Jede Linie soll einen Gitterträger darstellen.

Im Bereich der an das benachbarte Plattenelement angrenzenden Längskante (Stoßkante) trägt jedes Plattenelement wenigstens einen Anker 10 zur kraftschlüssigen Aufnahme eines Verbindungsgliedes 11 (siehe Fig. 2) zwischen den beiden Ankern 10. Es können längs der Fuge zwischen benachbarten Plattenelementen weitere kraftschlüssige Verbindungen, beispielsweise an den durch gestrichelte Linien 12 und 13 markierten Stellen vorgesehen sein.

Wie die Fig. 2 und 3 zeigen, bestehen die Anker aus einem Fußteil, das im vorliegenden Fall als Platte 14 ausgebildet und im Beton des Plattenelementes 1 bzw. 2 verankert ist, sowie einem kraftschlüssig mit dem Fußteil verbundenen Kopfteil, das aus der Plattenoberseite 15 vorsteht und bei dem Ausführungsbeispiel durch einen geschlossenen Bügel 16 gebildet ist. Zur Herstellung des Kraftschlusses ist der in diesem Fall U-förmig ausgebildete Bügel mit seinen beiden Schenken an der Platte 14 angeschweißt.

Um durch das Verbindungsglied 11 eine Übertragung von Querkräften des Plattenelementes 1 auf das Plattenelement 2 bzw. umgekehrt zu ermöglichen, ist das Verbindungsglied 11 sowohl auf dem Plattenelement 1 als auch auf dem Plattenelement 2 festgekeilt. Hierzu dienen, wie Fig. 3 zeigt, jeweils zwei Keile 17 und 18, die vorzugsweise aus Holz bestehen. Durch die Keile lassen sich auf einfache Weise durch die Fertigung bedingte Unterschiede in der Dicke der Plattenelemente 1 und 2 im Bereich der Verbindungsstelle ausgleichen.

Zur Herstellung derartiger vorgefertigter Plattenelemente werden in die Form dieser Elemente zunächst an den vorgesehenen Stellen die Anker 10 eingesetzt und gegenüber der Schalung festgelegt. Es werden, da die Unterseite der Anker 10 mit der Unterseite der Plattenelemente fluchten soll, diese Elemente also einfach an der vorgesehenen Stelle auf den Boden der Schalung gestellt und die Bügel 16 im später aus der Plattenoberfläche vorstehenden Bereich über eine geeignete Klemmvorrichtung an der Schalung festgelegt. Sodann wird die übrige Bewehrung eingebracht und das Plattenelement wie üblich gefertigt. Nach dem Verlegen derartiger Plattenelemente an der Baustelle (siehe Fig. 1) werden die Verbindungsglieder 11 eingebracht und mittels der Keile 17 und 18 festgeklemmt. Nach Festlegung des Verbindungsgliedes 11 durch die Keile sind an dieser Stelle die beiden Plattenelemente kraftschlüssig verbunden und es wird bei einer Durchbiegung des einen Elementes eine so starke Querkraft auf das benachbarte Element ausgeübt, daß es sich im Bereich der Stoßkante in gleicher Weise durchbiegt. Hierdurch werden an der Unterseite der fertigen Decke Absätze an den Stoßfugen der Plattenelemente vermieden.

Das Verbindungsglied 11 ist im vorliegenden Fall als ein runder Metallstab ausgebildet. Selbstverständlich können andere Querschnitte für das Verbindungsglied verwendet werden und der obere Bereich des Bügels 16 kann diesen Querschnittsformen angepaßt sein.

Da das Fußteil 14 des Ankers 10 bei dem dargestellten Ausführungsbeispiel zugleich die Unterseite des Plattenelementes an dieser Stelle bildet, sollte es mit einer nicht korrodierenden Oberfläche ausgebildet werden. Hierfür eignet sich beispielsweise verzinktes Stahlblech.

Bei dem dargestellten Ausführungsbeispiel ist der Bügel 16 des Ankers 10 unmittelbar an die Stoßkante 19 des jeweiligen Plattenelementes 1 bzw. 2 anschließend angeordnet. Diese Anordnung ist im Hinblick auf die Querkraftüberleitung von der einen zur anderen Platte vorteilhaft. Damit die durch Toleranzen bei der Fertigung und beim Verlegen bedingten Probleme gelöst werden können, ist die lichte Weite zwischen den Schenkeln des U-förmigen Bügels 16 ein Vielfaches des Durchmessers bzw. der Breitenabmessung des Verbindungsgliedes 11. Die lichte Weite soll so groß sein, daß unter Berücksichtigung der maximal zulässigen Toleranzen bei der Herstellung und beim Verlegen das Verbindungsglied 11 noch ohne Schwierigkeiten durch die beiden benachbarten Bügel 16 der benachbarten Plattenelemente 1 und 2 hindurch geschoben und verkeilt werden kann.

Da die beiden Bügel 16 eng benachbart zueinander liegen, werden mittels des Verbindungsgliedes 11 ihre Unterkanten 20 auf die gleiche Höhe gebracht, falls das Verbindungsglied 11 nur einigermaßen parallel zur Plattenunterseite verläuft. Wird deshalb bei der Fertigung und dem Einbau der Anker 10 dafür gesorgt, daß der Abstand 21 zwischen der Unterkante des Waagerechten Bügelabschnittes und der unteren Fläche des zugehörigen Plattenelementes stets den gleichen Wert hat, dann werden durch die Ausrichtung der Unterkanten 20 der Bügel 16 mittels des Verbindungsgliedes 11 auch die unteren angrenzenden Kanten der benachbarten Plattenelemente 1a und 2a ausgerichtet, d. h. eine Beobachtung der Deckenunterseite beim Festklemmen des Verbindungsgliedes entfällt.

Dieser Gedanke ist gemäß einer Weiterbildung der Erfindung bei den im folgenden beschriebenen Ausführungsbeispielen noch weiter entwickelt. Hier weist jeweils das aus der Plattenoberseite vorstehende Kopfteil des Ankers eine Auflagefläche für das Verbindungsglied auf, die bei jedem Anker im eingebauten Zustand in der gleichen vorgegebenen Höhe oberhalb der Unterseite des. betreffenden Plattenelementes liegt und parallel zur Unterseite verläuft. Wenn deshalb durch Festklemmen des Verbindungsgliedes auf dieser Auflagefläche die benachbarten Auflageflächen zweier benachbarter Anker auf gleiches Niveau gebracht werden, werden zwangsweise auch die Unterseiten der beiden benachbarten Plattenelemente im Bereich der beiden Anker auf das gleiche Niveau gebracht, d. g. die beiden angrenzenden Unterkanten schließen sich ohne Höhenunterschied aneinander an und werden in dieser Lage durch die querkraft- übertragenden Anker auch bei Belastung gehalten.

Der bei dem zweiten Ausführungsbeispiel nach den Fig. 4 und 5 eingesetzte und in Fig. 6 perspektivisch dargestellte Anker 31 enthält ein Fußteil aus wenigstens zwei im Beton der Plattenelemente 32 und 33 eingebetteten Verankerungsbügeln 34 und 35. Die Verankerungsbügel sind hier ebenfalls U-förmig ausgebildet und an einem Sechskant-Zylinderstück 36, das auch ein Rohr sein kann, angeschweißt, dessen obere aus der Oberseite der Platte vorstehende Stirnfläche 37 als Auflagefläche für das Verbindungsglied 38 ausgebildet ist. Das Verbindungsglied 38 ist mittels einer Schraubverbindung aus einer Gewindebohrung 39 im Zylinderstück 36 und einer Schraube 40 auf der Auflagefläche festgeklemmt. Damit über das Verbindungsglied 38 eine gute Ausrichtung der Auflageflächen 37 der beiden benachbarten Anker 31 möglich ist, ist das Verbindungsglied laschenförmig, d. h. mit einer zur Ausflagefläche 37 passenden Gegenfläche ausgebildet. Durch Festklemmen des Verbindungsgliedes mittels der beiden Schrauben 40 werden die Auflageflächen 37 und damit die unteren Kanten der benachbarten Plattenelemente 32 und 33 auf die gleiche Höhe gebracht. Wie Fig. 6 zeigt, weist das Verbindungsglied 38 Langlöcher 41 auf, um die durch Herstellung und Verlegung der Plattenelemente bedingten Ungenauigkeiten ausgleichen zu können.

Bei dem in den Fig. 4 und 5 dargestellten Ausführungsbeispiel ist ein Verankerungsbügel, nämlich der Verankerungsbügel 34, an der Plattenunterseite und ein Verankerungsbugei, nämlich der Verankerungsbügel 35, an der Plattenoberseite vorgesehen. Die zwei Bügel tragen der Tatsache Rechnung, daß der Anker in der Lage sein muß, Querkräfte in beiden Richtungen zu übertragen. Es ist auch möglich, nur einen einzigen Verankerungsbügel vorzusehen, wenn dieser eine ausreichende Ausdehnung aufweist. In diesem Fall ist der Verankerungsbügel etwa in der Mitte zwischen Plattenunterseite und Plattenoberseite anzuordnen.

Der in Fig. 7 dargestellte Anker zeichnet sich durch besonders einfache Herstellung aus. Das Fußteil wird auch hier durch Verankerungsbügel 42 und 43 gebildet, die hier jedoch V-förmig ausgebildet sind, also nur jeweils eine einzige Biegestelle aufweisen. Die Bügel sind in geeignetem Abstand an einem Gewindebolzen 44 angeschweißt, auf den eine in der Darstellung nach Fig. 7 nicht sichtbare Mutter aufgeschraubt ist, die gegebenenfalls unter Zwischenlage einer Beilagscheibe die Auflagefläche für das Verbindungsglied 38 bildet. Mittels einer weiteren Mutter 45 ist das laschenförmige Verbindungsglied 38 auf der Auflagefläche festklemmbar. Weist der Gewindebolzen 44 am unteren Ende einen Schraubkopf auf, dann ist es zweckmäßig, auf dem unteren Verankerungsbügel 42 Abstandhalter 46 vorzusehen, die dafür sorgen, daß der Anker ohne besondere Maßnahmen auf einer ebenen Schalungsunterlage die richtige Lage einnimmt. Es soll noch erwähnt werden, daß beim Betonieren des Plattenelementes das Gewinde vorzugsweise durch eine Kunststoffkappe abgedeckt ist.

Der Anker nach Fig. 8 unterscheidet sich von dem nach Fig. 7 dadurch, daß der untere Verankerungsbügel 47 U-förmig ausgebildet ist.

Bei den Ausführungsformen nach den Fig. 9 und 10 ist das Fußteil des Ankers aus einem an der Stoßkante des Plattenelementes angeordneten, durch Krallen 50 im Beton verankerten Blech 51 bzw. 52 gebildet. Das Blech 52 ist an beiden Enden nach innen abgebogen, um eine noch bessere Verankerung im Beton zu gewährleisten. Die in den Fig. 9 und 10 nicht sichtbare Außenseite der Blechstreifen 51 und 52 liegt in der gleichen Ebene wie die Oberfläche der Stoßkante des zugehörigen Plattenelementes. Die abgewinkelten Enden des Bleches 52 sind im zugehörigen Plattenelement versenkt. Als Kopfteil ist bei den zuletzt beschriebenen Ausführungsformen ebenfalls ein Gewindebolzen 53 vorgesehen.

Wie bereits an Hand der in den Fig. 4 und 5 dargestellten Ausführungsform beschrieben, erfolgt eine zwangsweise Ausrichtung der Unterkanten der Plattenelemente dadurch, daß die Auflageflächen der benachbarten Anker durch Festklemmen des Verbindungsgliedes auf gleiches Niveau gebracht werden. Hinsichtlich dieses Effektes ist es um so günstiger, je kleiner die Entfernung zwischen den benachbarten Auflageflächen, d. h. die Entfernung zwischen den Kopfteilen der beiden Anker ist. Die in den Fig. 9 und 10 dargestellten Ausführungsformen sind deshalb im Hinblick auf die Ausrichtung auch besser geeignet, als die in den fig. 7 und 8 dargestellten Ausführungsformen. Man kann jedoch auch bei diesen den Abstand zwischen den Auflageflächen, d. h. zwischen den Gewindebolzen 44 benachbarter Anker, verringern, indem die Gewindebolzen nicht innerhalb der Verankerungsbügel sondern außerhalb derselben angeschweißt werden. Diese Lage ist in Fig. 8 gestrichelt angedeutet und mit 44' bezeichnet.

## Patentansprüche

1. Bleibende Schalung für eine Betondecke aus wenigstens zwei aneinandergrenzenden, vorgefertigten Plattenelementen (1, 2) aus Beton, bei der in den an die Stoßkante der benachbarten Plattenelemente (1, 2) angrenzenden Randbereichen dieser Plattenelemente wenigstens jeweils ein Fußteil (14, 34, 35, 42, 43, 47, 51, 52) eines Ankers (10, 31) im Beton des Plattenelementes (1, 2, 32, 33) verankert ist, das kraftschlüssig mit einem Kopfteil (16, 36, 44, 53) verbunden ist, welches aus der Plattenoberseite (15) vorsteht und im Abstand von dieser eine Anlagefläche für ein Verbindungsglied (11, 38) zweier benachbarter Anker (10, 31) aufweist, dadurch gekennzeichnet, daß diese Anker (10, 31) so im Randbereich zweier benachbarter ' montagesteifer Plattenelementen (1, 2, 32, 33) eingesetzt sind, daß die Anlagefläche der Kopfteile (16, 36, 44, 53) in einer vorgegebenen Höhe oberhalb der Unterseite der betreffenden Plattenelemente liegen, sodaß das Verbindungsglied (11, 38) die Unterseiten be- : nachbarter Plattenelemente vertikal ausgerichtet festhält und an den Anlageflächen zweier benachbarter Anker (10, 31) festgespannt ist und die beim Festspannen des Verbindungsgliedes und beim Betonieren der Decke (1) auftretenden Querkräfte über die beiden Anker (10, 31) und das zugehörige Verbindungsglied (11, 38) übertragbar sind.

2. Schalung nach Anspruch 1, dadurch gekennzeichnet, daß der Anker (10) aus einer im Beton verankerten Platte (14) und einem kraftschlüssig mit dieser verbundenen, teilweise aus der Plattenoberseite (15) vorstehenden geschlossenen Bügel (16) gebildet ist.

3. Schalung nach Anspruch 2, dadurch gekennzeichnet, daß der Bügel (16) U-förmig ausgebildet ist und die lichte Weite zwischen den Schenkeln des Bügels wenigstens zweimal so groß wie der Durchmesser eines runden bzw. die Breite eines rechteckigen, das Verbindungsglied (11) bildenden Stabes ist.

4. Schalung nach Anspruch 1, dadurch gekennzeichnet, daß das Fußteil des Ankers (31) aus wenigstens einem im Beton eingebetteten Verankerungsbügel (34, 35, 42, 43, 47) gebildet ist.

5. Schalung nach Anspruch 4, dadurch gekennzeichnet, daß der/die Verankerungsbügel (34, 35, 42, 43, 47) parallel zur Plattenebene angeordnet ist/sind.

6. Schalung nach Anspruch 4 oder 5, dadurch gekennzeichnet, daß ein Verankerungsbügel (34, 42, 47) an der Plattenunterseite und ein Verankerungsbügel (35, 43) an der Plattenoberseite vorgesehen ist.

7. Schalung nach einem der Ansprüche 4 bis 6, dadurch gekennzeichnet, daß der Verankerungsbügel (42, 43) als V-förmiger Bügel ausgebildet ist.

8. Schalung nach Anspruch 1, dadurch gekennzeichnet, daß das Fußteil des Ankers aus wenigstens einem an der Stoßkante des Plattenelementes angeordneten, durch Krallen (50) im Beton verankerten Blech (51, 52) gebildet ist.

9. Schalung nach einem der Ansprüche 1 bis 8, dadurch gekennzeichnet, daß das Kopfteil eine Schraubverbindung (39, 40) zum Festklemmen des Verbindungsgliedes aufweist.

10. Schalung nach Anspruch 9, dadurch gekennzeichnet, daß das Kopfteil aus einem Zylinderstück (36) mit einem Innengewinde (39) gebildet ist.

11. Schalung nach Anspruch 9, dadurch gekennzeichnet, daß das Kopfteil aus einem Gewindebolzen (44, 53, 54) mit einem sich von einer Auflagefläche aus erstreckenden Außengewinde gebildet ist.

12. Verfahren zum Herstellen eines vorgefertigten Plattenelementes für eine Schalung nach einem der Ansprüche 1 bis 11, bei dem nach dem Einbringen und Festlegen der Bewehrung in eine Form in diese Beton eingefüllt und dieser zum Erhärten gebracht wird, dadurch gekennzeichnet, daß vor dem Einbringen der Bewehrung im Bereich wenigstens einer Stoßkante wenigstens ein Anker mit den Merkmalen des Anspruchst in die Schalung eingesetzt und gegenüber der Schalung festgelegt wird.

13. Anker für eine Schalung nach einem der Ansprüche 4 bis 7, gekennzeichnet durch wenigstens einen Verankerungsbügel (34, 35, 42, 43, 47), an den senkrecht zur Ebene des Bügels ein Gewindebolzen (44, 59) oder ein Rohr mit Innengewinde angeschweißt ist, der bzw. das in einer die Dicke des Plattenelementes überschreitenden Höhe eine zur Ebene des Bügels parallel verlaufende Auflagefläche (37) für ein Verbindungsglied (38) aufweist.

14. Anker nach Anspruch 13, dadurch gekennzeichnet, daß der Auflagefläche (37) eine Vorrichtung (40, 45) zum Festklemmen eines Verbindungsgliedes (38) auf der Auflagefläche zugeordnet ist.

15. Anker nach Anspruch 13 oder 14, dadurch gekennzeichnet, daß mit Abstand voneinander zwei V-förmige Bügel (42 und 43) an einem Gewindebolzen (44) bzw. einem Rohr mit Innengewinde angeschweißt sind.

## Claims

1. Permanent formwork for a concrete floor or ceiling slab comprising at least two mutually adjoining prefabricated concrete plate elements (1, 2), wherein at least one base portion (14, 34, 35, 42, 43, 47, 51, 52) of an anchor (10, 31) is anchored in the concrete of each of the adjacent plate elements (1, 2, 32, 33) in the edge regions of said plate elements that adjoin the respective abutting edges thereof, said base portion being force-lockingly connected to a head portion (16, 36, 44, 53) which projects out of the top (15) of the plate and which, at a spacing therefrom, has a contact surface for a connecting member (11, 38) for connecting two adjacent anchors (10, 31), characterised in that said anchors (10, 31) are fitted in the edge region of two adjacent plate elements (1, 2, 32, 33) which are rigid for assembly thereof, in such a way that the contact surfaces of the head portions (16, 36, 44, 53) are disposed at a predetermined height above the underside of the respective plate elements, so that the connecting member (11, 38) secures the undersides of adjacent plate elements in an aligned condition in a vertical respect and is clamped against the contact surfaces of two adjacent anchors (10, 31) and the transverse forces which occur when clamping the connecting member and when concreting the slab (1) can be transmitted by way of the two anchors (10, 31) and the associated connecting member (11, 38).

2. Formwork according to claim 1, characterised in that the anchor (10) is formed from a plate (14) which is anchored in the concrete and a closed loop member (16) which is force-lockingly connected to said plate and which partially projects from the top (15) of the plate element.

3. Formwork according to claim 2, characterised in that the loop member (16) is of a U-shaped configuration and the internal width between the limb portions of the loop member is at least twice the diameter of a round bar member, or the width of a square or rectangular bar member, said bar member forming the connecting member (11).

4. Formwork according to Claim 1, characterised in that the base portion of the anchor (31) is formed from at least one anchoring loop member (34, 35, 42, 43, 37) which is embedded in the concrete.

5. Formwork according to claim 4, characterised in that the anchoring loop member or members (34, 35, 42, 43, 47) is or are disposed parallel to the plane of the plate.

6. Formwork according to claim 4 or claim 5, characterised in that an anchoring loop member (34, 42, 47) is provided at the underside of the plate element and an anchoring loop member (35, 43) is provided at the top side of the plate element.

7. Formwork according to one of claims 4 to 6, characterised in that the anchoring loop member (42, 43) is in the form of a V-shaped loop member.

8. Formwork according to claim 1, characterised in that the base portion of the anchor comprises at least one sheet metal member (51, 52) which is arranged at the abutting edge of the plate element and which is anchored in the concrete by claws (50).

9. Formwork according to one of claims 1 to 8, characterised in that the head portion has a screw connecting means (39, 40) for fixedly clamping the connecting member.

10. Formwork according to claim 9, characterised in that the head portion comprises a cylindrical portion (36) having an internal screwthread (39).

11. Formwork according to claim 9, characterised in that the head portion comprises a screwthreaded pin (44, 53, 54) with an external screwthread extending from a support surface.

12. A process for the production of a prefabricated plate element for a formwork according to one of claims 1 to 11, wherein, after the reinforcing means has been introduced into and secured in a mould, concrete is introduced into the mould and caused to harden, characterised in that, before the reinforcing means is introduced, at least one anchor having the features of claim 1 is fitted into the formwork in the region of at least one abutting edge, and is fixed with respect to the formwork.

13. An anchor for a formwork according to one of claims 4 to 7, characterised by at least one anchoring loop member (34, 35, 42, 43, 47) to which a screwthreaded pin (44, 59) or a tube member having an internal screwthread is welded, normal to the plane of the loop member, said screwthreaded pin or said screwthreaded tube member having a support surface (37) for a connecting member (38), said support surface extending parallel to the plane of the loop member, at a height which exceeds the thickness of the plate element.

14. An anchor according to claim 13, characterised in that associated with the support surface (37) is a means (40, 45) for clamping a connecting member (38) fixedly on the support surface.

15. An anchor according to claim 13 or claim 14, characterised in that two V-shaped loop members (42 and 43) are welded at a spacing from each other to a screwthreaded pin (44) or a tube member with an internal screwthread.

## Revendications

1. Coffrage perdu pour une dalle en béton constituée par au moins deux panneaux de béton préfabriqués (1, 2) contigus, dans lequel, dans les parties marginales de ces panneaux, qui sont voisines des bords de jointement des panneaux (1, 2) voisins, est respectivement ancré dans le béton du panneau (1, 2, 32, 33) au moins un élément d'embase (14, 34, 35, 42, 43, 47, 51, 52) d'un élément d'ancrage (10, 31), relié à transmission de forces, à un élément de tête (16, 36, 44, 53) en saillie sur le côté supérieur (15) du panneau, et présente, à distance de ce dernier, une surface d'appui pourvue d'un élément de liaison (11, 38) de deux éléments d'ancrage voisins (10, 31), caractérisé par le fait que les éléments d'ancrage (10, 31) sont insérés de telle manière dans la partie marginale de deux panneaux voisins (1, 2, 32, 33) et à rigidité suffisante pour le montage, que les surfaces d'appui des éléments de tête (16, 36, 44, 53) se situent à un niveau prédéterminé au-dessus du côté inférieur du panneau concerné, afin que l'élément de liaison (11, 38) maintienne en direction verticale les côtés inférieurs de panneaux voisins et soit bloqué au niveau des surfaces d'appui entre deux éléments d'ancrage voisins (10, 31), alors que les forces transversales qui apparaissent lors du blocage des éléments de liaison et lors du bétonnage de la dalle (1) sont susceptibles d'être transmises par l'intermédiaire de deux éléments d'ancrage (10, 31) et de l'élément de liaison associé (11, 38).

2. Coffrage selon la revendication 1, caractérisé par le fait que l'élément d'ancrage (10) est formé par une plaque (14) ancrée dans le béton et par un étrier fermé (16) relié à transmission de forces à ladite plaque, et en saillie sur le côté supérieur (5) de ladite plaque.

3. Coffrage selon la revendication 2, caractérisé par le fait que l'étrier (16) a la forme d'un U et que la distance libre entre les branches de l'étrier est au moins égale au double du diamètre d'une tige ronde ou de la largeur d'une tige rectangulaire qui forme l'élément de liaison (11).

4. Coffrage selon la revendication 1, caractérisé par le fait que l'élément d'embase de l'élément d'ancrage (31) est constitué par au moins un étrier d'ancrage (34, 35, 42, 43, 47) noyé dans le béton.

5. Coffrage selon la revendication 4, caractérisé par le fait que le ou les étriers d'ancrage (34, . 35, 42, 43, 47) est ou sont disposés parallèlement au plan du panneau.

6. Coffrage selon la revendication 4 ou 5, caractérisé par le fait qu'un étrier d'ancrage (34, 42, 47) est prévu sur le côté inférieur du panneau et un étrier d'ancrage (35, 43) est prévu sur le côté supérieur du panneau.

7. Coffrage selon l'une des revendications 4 à 6, caractérisé par le fait que l'étrier d'ancrage (42, 43) est réalisé sous la forme d'un étrier ayant la forme d'un V.

8. Coffrage selon la revendication 1, caractérisé par le fait que l'élément d'embase de l'élément d'ancrage est constitué par au moins une tôle (51, 52) disposée sur le bord de jointoiement du panneau et ancrée à l'aide de griffes (50) dans le béton.

9. Coffrage selon l'une des revendications 1 à 8, caractérisé par le fait que l'élément de tête comporte un dispositif de liaison par vissage (39, 40) pour bloquer l'élément de liaison.

10. Coffrage selon la revendication 9, caractérisé par le fait que l'élément de tête est constitué par une pièce cylindrique (36) pourvue d'un filetage intérieur (39).

11. Coffrage selon la revendication 9, caractérisé par le fait que l'élément de tête est constitué par un boulon fileté (44, 53, 54) pourvu d'un filetage extérieur qui s'étend à partir de sa surface d'appui.

12. Procédé pour réaliser un panneau préfabriqué pour un coffrage selon l'une des revendications 1 à 11, dans lequel, après la mise en place et la fixation de l'armature dans un moule, du béton est rempli dans ce dernier, le béton étant exposé à la prise, caractérisé par le fait qu'avant la mise en place de l'armature, et au moins dans la partie d'un bord de jointoiement, un élément d'ancrage comportant les caractéristiques selon la revendication 1, est mis en place dans le coffrage et sa position est fixée par rapport à ce dernier.

13. Dispositif d'ancrage pour un coffrage selon l'une des revendications 4 à 7, caractérisé par au moins un étrier d'ancrage (34, 35, 42, 43, 47) auquel est soudé, perpendiculairement au plan de l'étrier, un boulon fileté (44, 59) ou un tube pourvu d'un filetage intérieur, ledit étrier ou ledit tube présentant, à un niveau qui dépasse l'épaisseur du panneau, une surface d'appui (37) pour un élément de liaison (38), et qui s'étend parallèlement au plan de l'étrier.

14. Dispositif d'ancrage selon la revendication 13, caractérisé par le fait qu'à la surface d'appui (37) est associé un dispositif (40, 45) pour bloquer un élément un élément de liaison (38) sur la surface d'appui.

15. Dispositif d'ancrage selon la revendication 13 ou 14, caractérisé par le fait qu'à une distance l'un de l'autre deux étriers (42 et 43) ayant la forme d'un V sont soudés à un boulon fileté (44) ou à un tube pourvu d'un filetage intérieur.
